# EUROPÄISCHE PATENTSCHRIFT

(11) **EP 2 047 107 B1**
(45) Veröffentlichungstag und Bekanntmachung des Hinweises auf die Patenterteilung: **12.01.2011**
(21) Anmeldenummer: 07788132.4
(22) Anmeldetag: 01.08.2007
(51) Int. Cl.: F04D 29/34, F04D 29/38

(54) **VENTILATORSCHAUFEL**
FAN BLADE
AUBE DE VENTILATEUR

(30) Priorität: 03.08.2006 DE 202006011898 U
(43) Veröffentlichungstag der Anmeldung: 15.04.2009
(73) Patentinhaber: EBM-Papst Mulfingen GmbH&CO. KG, 74673 Mulfingen (DE)
(72) Erfinder: STRENG, Gunter, 74575 Schrozberg (DE); MÜLLER, Rainer, 74639 Zweiflingen-pfahlbach (DE); BICKEL, Rolf, 97999 Igersheim (DE)
(74) Vertreter: Patentanwälte Dr. Solf & Zapf
(86) Internationale Anmeldenummer: PCT/EP2007/057963
(87) Internationale Veröffentlichungsnummer: WO 2008/015233

(56) Entgegenhaltungen:
- GB-A- 1 165 738
- US-A- 4 636 142
- US-A- 6 027 310
- US-A1- 2003 185 684
- US-A1- 2003 231 960

## Beschreibung

Die vorliegende Erfindung betrifft eine Ventilatorschaufe gemäß Anspruch 1.

Die Druckschrift US 4 636 142 A, die als nächstliegender Stand der Technik angesehen wird, offenbart die Merkmale des Oberbegriffs des Aupruchs 1.

Eine derartige Ventilatorschaufel ist aus der EP 1 571 346 A2 bekannt. Hierbei besteht das Einlegeteil aus zwei plattenförmigen Einzelteilen, die zueinander senkrecht angeordnet sind. Durch diese Ausbildung des Einlegeteils muss der Schaufelkörper eine relativ große Dicke aufweisen, um das Einlegeteil vollständig zu umschließen. Hierdurch entstehen hohe Materialkosten und zudem wird hierdurch die Fliehkraft des rotierenden Schaufelrades erhöht, was zu einer erhöhten Kräftebelastung führt. Zudem ist die Herstellung und Vormontage der zwei plattenförmigen Einzelteile aufwändig.

Der vorliegenden Erfindung liegt die Aufgabe zu Grunde, eine Ventilatorschaufel zu schaffen, die einerseits eine kostengünstige Herstellung und Montage ermöglicht und praktisch in Schaftlängsrichtung bei Rotation im Wesentlichen keinen Materiallängungen unterliegt.

Erfindungsgemäß wird dies dadurch erreicht, dass das Einlegeteil als ein im Wesentlichen der Form des Schaufelformteils angepasstes flächiges Metallteil ausgebildet ist, das im Ventilatorschaufel-Fußbereich einen unbeschichteten ebenen Befestigungsabschnitt aufweist. Das Schaufelformteil ist erfindungsgemäß als Kunststoffspritzgussteil ausgebildet. Erfindungsgemäß steht der Befestigungsabschnitt nicht gegenüber der äußeren Ventilatorschaufelkontur vor, sondern der Befestigungsabschnitt ist in der Schaufelkontur integriert. Durch die ebene flächige Ausbildung des Befestigungsabschnittes wird eine leichte Montage der erfindungsgemäßen Ventilatorschaufel unter gleichzeitiger Ausrichtung ermöglicht. Durch die erfindungsgemäße Ausgestaltung besteht das erfindungsgemäße Ventilatorschaufelrad in seinem Inneren mit einem großen Anteil aus dem Einlegeteil selber, das relativ dünn ausgebildet werden kann, z. B. kann es aus einem 2 mm dicken Stahlblech bzw. aus Aluminiumblech hergestellt sein. Die Kunststoffumspritzung ist dabei derart, dass eine Abdeckung des Einlegeteils erreicht wird, jedoch das Kunststoffvolumen gering gehalten werden kann. Vorzugsweise ist der Befestigungsabschnitt etwa mittig im Ventilatorblatt-Fußbereich angeordnet und erstreckt sich unmittelbar vom Rand des Fußbereiches in das Schaufelformteil. Hierdurch ist eine sehr gleichmäßige Krafteinleitung in das Ventilatorschaufelrad möglich und die Antriebs- und Fliehkräfte werden unmittelbar von dem Einlegeteil aufgenommen, wodurch eine kräftemäßige Entlastung des Schaufelformteiles aus Kunststoff erreicht wird, so dass dieses keine Längungen im Betrieb erfährt.

Die Erfindung bezieht sich weiterhin auf ein Ventilatorrad unter Verwendung der erfindungsgemäßen Ventilatorschaufel.

Vorteilhafte Ausbildungen der erfindungsgemäßen Ventilatorschaufel sind in den Unteransprüchen enthalten und an Hand der in den beiliegenden Zeichnungen dargestellten Ausführungsbeispiele wird die Erfindung näher erläutert. Es zeigen:
- Fig. 1: eine Ansicht auf eine erfindungsgemäße Ventilatorschaufel,
- Fig. 2: eine Ansicht auf die Ventilatorschaufel gemäß Fig. 1, jedoch in einem Längsschnitt oberhalb des Einlegeteils,
- Fig. 3: das Einlegeteil gemäß Fig. 2 als Einzeldarstellung,
- Fig. 4: eine Seitenansicht eines erfindungsgemäßen Einlegeteils,
- Fig. 5: eine Ansicht eines erfindungsgemäßen Ventilatorrades,
- Fig. 6: eine Einzelansicht eines erfindungsgemäßen Ventilatorrades gemäß Fig. 5.

Eine erfindungsgemäße Ventilatorschaufel besteht aus einem Schaufelkörper 1, der aus einem Einlegeteil 3 und einem dieses teilweise umhüllenden äußeren Schaufelformteil 2 gebildet ist. Das Einlegeteil 3 ist in dem Schaufelformteil 2 eingebettet und vollständig umschlossen bis auf seinen unbeschichteten Befestigungsabschnitt 4. Das Schaufelformteil 2 ist vorzugsweise als Kunststoffspritzteil hergestellt und das Einlegeteil 3 wird beim Spritzvorgang des Kunststoffspritzteils gleichzeitig umspritzt. Als Kunststoffmaterial wird insbesondere ein Polyamid-Kunststoff oder Polypropylen oder Polybutylenterephthalat (PBT) verwendet. Erfindungsgemäß kann es zweckmäßig sein, wenn das Einlegeteil 3 vor dem Umspritzen mit einer Primerschicht als Haftvermittler versehen ist. Wie sich aus Fig. 1 ergibt, bleibt der Befestigungsabschnitt 4 unbeschichtet, so dass hier das aus Metallblech bestehende Einlegeteil 3 unter unmittelbarer Anlage an einem Befestigungsflansch einer Nabe eines Ventilatorrades befestigt werden kann. Zur Befestigung weist der Befestigungsabschnitt 4 eine Bohrung 5 auf, durch die die erforderliche Befestigungsschraube 26 hindurchgesteckt werden kann. Weiterhin sind Ausrichtausnehmungen 6 im Befestigungsabschnitt 4 ausgebildet, in die angepasste Vorsprünge 24 am Befestigungsflansch 22 der Ventilatornabe 21 hineinpassen, siehe Fig. 5 und 6. Der Befestigungsabschnitt 4 ist eben und flächig ausgebildet, so dass die Anlage an dem entsprechenden Befestigungsflansch vollflächig möglich ist. Wie aus den Fig. 1 und 2 zu erkennen ist, ist der Befestigungsabschnitt 4 etwa mittig im Ventilatorschaufel-Fußbereich 7 angeordnet und erstreckt sich unmittelbar vom Rand 8 des Fußbereiches 7 in das Schaufelformteil 2 hinein. Das Einlegeteil 3 ragt somit mit seinem Befestigungsabschnitt 4 nicht über den Rand 8 heraus, sondern ist innerhalb des Schaufelformteiles 2 integriert. Wie insbesondere aus Fig. 4 zu erkennen ist, ist das Einlegeteil 3 ausgehend vom Befestigungsabschnitt 4 als gewölbtes Formteil ausgebildet. Hierbei ist eine Wölbung sowohl in Richtung der Längsachse Y-Y als auch in Richtung der Quer-Achse X-X vorhanden. Eine entsprechende Wölbung besitzt auch die erfindungsgemäße Ventilatorschaufel. Da der Befestigungsabschnitt 4 eben ausgebildet ist, wird dieser von einem gegensinnig gewölbten Übergangsbereich 10 umfasst. Weiterhin ist in den Fig. zu erkennen, dass das Einlegeteil 3 im dargestellten Ausführungsbeispiel zwei Versteifungsrippen 12 aufweist. Diese Versteifungsrippen 12 verlaufen speichenartig vom Umfang des Befestigungsabschnittes 4 in Richtung der Längserstreckung bzw. der Längsachse Y-Y des Schaufelkörpers 1 bzw. des Einlegeteils Diese Versteifungsrippen 12 sind in das Material des Einlegeteils 3 eingeprägt. Vorteilhafterweise besteht das Einlegeteil 3 aus einem Stahlblech bzw. einem Aluminiumblech mit einer Dicke von beispielsweise 2 mm. Weiterhin ist zu erkennen, dass das Einlegeteil 3 mehrere in seiner Fläche ausgebildete Durchbrechungen 13 aufweist, die insbesondere kreisförmig oder aber ellipsenförmig ausgebildet sein können. Durch diese Durchbrechungen 13 kann beim Umspritzen mit dem Kunststoffmaterial des Schaufelformteils 2 das Kunststoffmaterial hindurchtreten, so dass eine Durchverbindung des Kunststoffs beidseitig des Einlegeteils 3 erfolgt.

Die Verteilung der Durchbrechungen 13 ist derart, dass die Mehrzahl der Durchbrechungen 13 zwischen dem Ende der Versteifungsrippen 12 und dem dem Fußabschnitt 7 des dem Schaufelformteil 2 gegenüberliegenden Ende sowie in Drehrichtung des Ventilatorschaufelrades bzw. der Ventilartorschaufel im Bereich zwischen den Versteifungsrippen 12 und der jeweiligen hinteren Längskante 11 der Ventilatorschaufel angeordnet sind. Somit sind die Durchbrechungen 13 derart und dort angeordnet, dass sie in den Bereichen vorhanden sind und eine Durchverbindung des Kunststoffmaterials gewährleisten, wo die größte Kunststoffüberlappung vorhanden ist. Auch sind Durchbrechungen 13 in der unmittelbaren Nachbarschaft des Übergangsabschnittes 10 ausgebildet. Indem die Versteifungsrippen 12 ebenfalls vollständig vom Kunststoffmaterial des Schaufelformteils 2 umschlossen sind, wird auch hier eine form- und kraftschlüssige Verbindung zwischen den beiden Körpern erreicht.

In Fig. 2 ist zu erkennen, dass die Anpassung der Form des Einlegeteils 3 und der Form des Schaufelkörpers 1 derart ist, dass die Begrenzungskanten des Schaufelkörpers 1 und des Einlegeteils 3 im Fußbereich 7 aufeinanderfallen und die beiden gegenüberliegenden Begrenzungskanten in Längsrichtung Y-Y des Einlegeteils 3 sowie die entsprechenden Begrenzungskanten des Schaufelkörpers 1 derart zueinander verlaufen, dass zwischen diesen Kanten ausgehend vom Fußbereich 7 ein sich erweiternder Spaltbereich vorhanden ist. Hierbei ist der Spaltbereich 14 im Bereich der in Drehrichtung hinteren Begrenzungskanten 11, 11a sehr viel größer ausgebildet als der Spaltbereich 15 der in Drehrichtung vorderen Längskanten 11b, 11 c, d. h. im in Drehrichtung vorderen Bereich des Schaufelkörpers ist nur eine geringe Überlappung des Schaufelformteils 2 gegenüber dem Einlegeteil 3 vorhanden. Zweckmäßigerweise besitzt das Einlegeteil 3 eine maximale Länge 1, die etwa 60 % bis 85 %, vorzugsweise ca. 75 % bis 80 % der maximalen Länge L des Schaufelkörpers 1 beträgt. Weiterhin weist das Einlegeteils 3 eine maximale Breite b auf, die 35 % bis 60 %, vorzugsweise 38 % bis 53 % der maximalen Breite B des Schaufelkörpers 1 beträgt.

Erfindungsgemäß wird somit eine Anpassung von Einlegeteil 3 und Schaufelformteil 2 erreicht, die zu einer optimalen Kraftverteilung innerhalb der Ventilatorschaufel führt, so dass Längenveränderungen des Ventilatorschaufelformteils 2 vermieden werden.

Ein erfindungsgemäßes Ventilatorrad 20 besteht aus einer hohlzylindrischen Nabe 21, an deren Umfang Befestigungsflansche 22 ausgebildet sind. An diesen Befestigungsflanschen 22 sind die erfindungsgemäßen Ventilatorschaufeln befestigt. Die Nabe 21 besteht aus Aluminiumdruckguss oder aus Stahl und kann den Rotor eines Gleichstrommotors bilden. An die Befestigungsflansche 22 sind die erfindungsgemäßen Ventilatorschaufeln mit dem Befestigungsabschnitt 4 befestigt. Im Falle eines Aluminiumdruckgussrotors können die Befestigungsflansche 22 an den Rotor angegossen sein. Besteht der Rotor hingegen, wie in Fig. 5 und 6 dargestellt, aus Stahl, so sind die Befestigungsflansche 22 umfangsgemäß an die Nabe 21 angeschweißt. Die Befestigungsflansche 22 können zweckmäßigerweise als Stanzteile oder Stanzbiegeteile hergestellt sein. Auf Grund der erfindungsgemäßen Befestigung durch Anschweißen der Befestigungsflansche 22 kann die Größe und Ausrichtung der Schaufelformteile 2 beliebig variiert werden. Die Befestigungsflansche 22 können als Stahlblech-Stanzbiegeteil ausgebildet sein, das aus einem mittleren Anlageabschnitt 27 mit jeweils an seinen Längsseiten 28 umgebogenen Versteifungsstegen 29 besteht. Die Versteifungsstege 29 haben eine im Wesentlichen dreieckförmige Form, wobei die Versteifungsstege 29 zum freien Ende der Anlageabschnitte 27 spitz zulaufen. Es ergibt sich somit eine im Querschnitt U-förmige Ausbildung der Befestigungsflansche 22 insbesondere im unteren Befestigungsbereich, wo sie an die Nabe 21 angeschweißt sind.

Die Erfindung ist nicht auf die dargestellten und beschriebenen Ausführungsbeispiele beschränkt, sondern umfaßt auch alle im Sinne der Erfindung gleichwirkenden Ausführungen. Ferner ist die Erfindung bislang auch noch nicht auf die im Anspruch 1 definierte Merkmalskombination beschränkt, sondern kann auch durch jede beliebige andere Kombination von bestimmten Merkmalen aller insgesamt offenbarten Einzelmerkmalen definiert sein. Dies bedeutet, dass grundsätzlich praktisch jedes Einzelmerkmal des Anspruchs 1 weggelassen bzw. durch mindestens ein an anderer Stelle der Anmeldung offenbartes Einzelmerkmal ersetzt werden kann. Insofern ist der Anspruch 1 lediglich als ein erster Formulierungsversuch für eine Erfindung zu verstehen.

## Patentansprüche

1. Ventilatorschaufel für Axial-Ventilatoren mit einem Schaufelkörper (1), bestehend aus einem inneren Einlegeteil (3) und einem dieses teilweise umhüllenden äußeren Schaufelformteil (2), das aus einem Material geringer Festigkeit besteht als das Einlegeteil (3), wobei das Einlegeteil (3) als eine im Wesentlichen der Form des Schaufelkörpers (1) angepasstes flächiges Metallteil ausgebildet ist, das im Ventilatorschaufel-Fußbereich einen unbeschichteten ebenen Befestigungsabschnitt aufweist, wobei der Befestigungsabschnitt (4) etwa mittig im Ventilatorschaufel-Fußbereich angeordnet ist und sich unmittelbar vom Rand des Fußbereiches (7) in das Schaufelformteil (2) erstreckt,
**dadurch gekennzeichnet, dass** das Einlegeteil (3) ausgehend von dem ebenen Befestigungsabschnitt (4) eine gewölbte Kontur sowohl in Schaufelkörper-Längs- als auch in -Querrichtung aufweist und dass der Befestigungsabschnitt (4) von einem hierzu gegensinnig gewölbten Übergangsbereich vom Rand des Fußbereiches ausgehend umschlosssen ist, wobei das Einlegeteil (3) eine maximale Länge (1) besitzt, die 60 % bis 85 % der maximalen Länge (L) des Schaufelkörpers (1) beträgt und eine maximale Breite (b) besitzt, die 35 % bis 60 % der maximalen Breite (B) des Schaufelkörpers (1) beträgt.

2. Ventilatorschaufel nach Anspruch 1,
**dadurch gekennzeichnet, dass** das Schaufetformteil (2) als Kunststoffspritzgussteil ausgebildet ist.

3. Ventilatorschaufel nach einem der Ansprüche 1 oder 2,
**dadurch gekennzeichnet, dass** das Einlegeteil (3) mindestens eine Versteifungsrippe (12) aufweist, die speichenartig vom Umfang des Befestigungsabschnittes (4) in Richtung der Längsachse (Y-Y) des Schaufelkörpers (1) verläuft.

4. Ventilatorschaufel nach einem der Ansprüche 1 bis 3,
**dadurch gekennzeichnet, dass** das Einlegeteil (3) mehrere in seiner Fläche ausgebildete Durchbrechungen (13) aufweist.

5. Ventilatorschaufel nach Anspruch 4,
**dadurch gekennzeichnet, dass** die Mehrzahl der Durchbrechungen (13) zwischen dem Ende der Versteifungsrippe (12) und dem dem Fußabschnitt (7) gegenüberliegenden Ende des Schaufelkörpers (1) sowie in dem in Drehrichtung der Ventilatorschaufel liegenden Bereich und zwischen der Versteifungsrippe (12) und der in Drehrichtung liegenden Längskante des Schaufelkörpers (1) ausgebildet ist.

6. Ventilatorschaufel nach einem der Ansprüche 1 bis 5,
**dadurch gekennzeichnet, dass** die Anpassung der Form des Einlegeteils (3) und der Form des Schaufelkörpers (1) derart aufeinander ist, dass die Begrenzungskanten des Schaufelkörpers und des Einlegeteils (3) im Fußbereich (7) aufeinanderfallen und die beiden gegenüberliegenden Begrenzungskanten (11a, 11 c) in Längsrichtung des Einlegeteils (3) und die entsprechenden Begrenzungskanten (11, 11b) des Schaufelkörpers (1) derart aufeinander abgestimmt sind, dass zwischen diesen Kanten ausgehend vom Fußbereich (7) ein sich erweiternder Spaltbereich (14, 15) ausgebildet ist.

7. Ventilatorschaufel nach einem der Ansprüche 1 bis 6,
**dadurch gekennzeichnet, dass** das Einlegeteil (3) eine maximale Länge (1) besitzt, die 75 % bis 80 % der maximalen Länge (L) des Schaufelkörpers (1) beträgt.

8. Ventilatorschaufel nach einem der Ansprüche 1 bis 7,
**dadurch gekennzeichnet, dass** das Einlegeteil (3) eine maximale Breite (b) besitzt, die 38 % bis 53 % der maximalen Breite (B) des Schaufelkörpers (1) beträgt.

9. Ventilatorrad, bestehend aus einer Nabe (21) und aus an dieser ausgebildeten Befestigungsflanschen (22) befestigten Ventilatorschaufeln,
**dadurch gekennzeichnet, dass** die Ventilatorschaufeln nach einem der Ansprüche 1 bis 8 ausgebildet sind und die Befestigungsflansche (22) aus Stahl bestehen und mit der Nabe (21) durch Schweißen verbunden sind.

10. Ventilatorrad nach Anspruch 9,
**dadurch gekennzeichnet, dass** die Befestigungsflansche (22) aus Stahlblech als Form- oder Formbiegeteile ausgebildet sind und aus einem ebenen Anlageabschnitt (27) und an dessen beiden gegenüberliegenden Längsseiten (28) abgebogenen Versteifungsstegen (29) bestehen, wobei der Anlageabschnitt der Befestigungsflansche (22) mit dem Befestigungsabschnitt (4) des Einlegeteils (3) zur Anlage kommt

11. Ventilatorrad, bestehend aus einer Nabe (21) und aus an dieser ausgebildeten Befestigungsflanschen (22) befestigten Ventilatorschaufeln,
**dadurch gekennzeichnet, dass** die Ventilatorschaufeln nach einem der Ansprüche 1 bis 8 ausgebildet sind und sowohl die Nabe (21) als auch die Befestigungsflansche (22) aus Aluminiumdruckguss bestehen, die einstückig miteinander verbunden sind.

## Claims

1. A fan blade for axial fans, having a blade body (1) consisting of an inner insert (3) and an outer shaped blade part (2), partially enveloping the latter, which is composed of a material less strong than that of the insert (3), wherein the insert (3) is in the form of a flat metal part, substantially adapted to the form of the blade body (1), which has an uncoated, plane securing region in the base region of the fan blade, wherein the securing portion (4) is arranged substantially centrally in the base region of the fan blade and extends directly from the edge of the base region (7) into the shaped blade part (2), **characterised in that** starting from the plane securing portion (4), the insert (3) has a curved contour both in the longitudinal direction of the blade body and the transverse direction of the blade body, and **in that** the securing portion (4) is enclosed, starting from the edge of the base region, by a transition region which is curved in an opposite direction thereto, wherein the insert (3) has a maximum length (I) of 60% to 85% of the maximum length (L) of the blade body (1) and has a maximum width (b) of 35% to 60% of the maximum width (B) of the blade body (1).

2. A fan blade according to claim 1, **characterised in that** the shaped blade part (2) is in the form of a plastic injection moulded part.

3. A fan blade according to one of claims 1 and 2, **characterised in that** the insert (3) has at least one stiffening rib (12) running, in a spoke-like manner, from the circumference of the securing portion (4) in the direction of the longitudinal axis (Y-Y) of the blade body (1).

4. A fan blade according to any one of claims 1 to 3, **characterised in that** the insert (3) has a plurality of openings (13) formed in its surface.

5. A fan blade according to claim 4, **characterised in that** the majority of the openings (13) are formed between the end of the stiffening rib (12) and the end, opposite the base portion (7), of the blade body (1), as well as in the region lying in the rotational direction of the fan blade and between the stiffening rib (12) and the longitudinal edge, lying in the rotational direction, of the blade body (1).

6. A fan blade according to any one of claims 1 to 5, **characterised in that** the form of the insert (3) and the form of the blade body (1) are matched to one another such that the boundary edges of the blade body and the insert (3) coincide in the base region (7), and the two facing boundary edges (11a, 11c) in the longitudinal direction of the insert (3) and the corresponding boundary edges (11, 11b) of the blade body (1) are adapted to one another in such a manner that, starting from the base region (7), a widening gap region (14, 15) is formed between these edges.

7. A fan blade according to any one of claims 1 to 6, **characterised in that** the insert (3) has a maximum length (I) of 75% to 80% of the maximum length (L) of the blade body (1).

8. A fan blade according to any one of claims 1 to 7, **characterised in that** the insert (3) has a maximum width (b) of 38% to 53% of the maximum width (B) of the blade body (1).

9. An impeller consisting of a hub (21) and of fan blades secured to mounting flanges (22) formed on the hub (21), **characterised in that** the fan blades are constructed according to any one of claims 1 to 8 and the mounting flanges (22) are composed of steel and are connected to the hub (21) by welding.

10. An impeller according to claim 9, **characterised in that** the mounting flanges (22) are made of sheet steel and are in the form of shaped parts or shaped bent parts and are composed of a plane contact portion (27) and stiffening flanges (29) which are bent away at the two facing longitudinal sides (28) of the latter, wherein the contact portion of the mounting flanges (22) comes to rest against the securing portion (4) of the insert (3).

11. An impeller consisting of a hub (21) and of fan blades secured to mounting flanges (22) formed on the hub (21), **characterised in that** the fan blades are constructed according to any one of claims 1 to 8 and both the hub (21) and the mounting flanges (22) are composed of die-cast aluminium and are integrally connected to one another.

## Revendications

1. Pale de ventilateur pour des ventilateurs axiaux, comportant un corps de pale (1), formé par une partie d'insertion (3) intérieure et une partie profilée en pale (2) extérieure, entourant cette dernière au moins partiellement et réalisée dans un matériau avec une résistance inférieure à celle de la partie d'insertion (3), ladite partie d'insertion (3) étant réalisée sous la forme d'une partie métallique plate, qui est ajustée sensiblement à la forme du corps de pale (1) et qui, dans la zone de pied de la pale du ventilateur comporte une zone de fixation plane non revêtue, la zone de fixation (4) étant disposée à peu près au milieu dans la zone de pied de la pale du ventilateur et s'étend directement à partir du bord de la zone de pied (7) vers la partie profilée en pale (2),
**caractérisée en ce que** la partie d'insertion (3) possède à partir de la zone de fixation (4) plane un contour courbe tant dans la direction longitudinale du corps de pale que dans la direction transversale du corps de pale, et **en ce que** la zone de fixation (4) est entourée par une zone de transition, courbée en sens opposé audit contour et partant du bord de la zone de pied, sachant que la partie d'insertion (3) a une longueur maximale (1), qui mesure 60 % à 85 % de la longueur maximale (L) du corps de pale (1), et a une largeur maximale (b) qui mesure 35 % à 60 % de la largeur maximale (B) du corps de pale (1).

2. Pale de ventilateur selon la revendication 1,
**caractérisée en ce que** la partie profilée en pale (2) est réalisée sous la forme d'une pièce en matière plastique moulée par injection.

3. Pale de ventilateur selon la revendication 1 ou 2,
**caractérisée en ce que** la partie d'insertion (3) comporte au moins une nervure de raidissement (12), qui s'étend en forme de rayon depuis la périphérie de la zone de fixation (4) vers l'axe longitudinal (Y-Y) du corps de pale (1).

4. Pale de ventilateur selon l'une quelconque des revendications 1 à 3,
**caractérisée en ce que** la partie d'insertion (3) comporte plusieurs ajours (13) réalisés dans sa surface.

5. Pale de ventilateur selon la revendication 4,
**caractérisée en ce que** la pluralité d'ajours (13) est réalisée entre l'extrémité de la nervure de raidissement (12) et l'extrémité du corps de pale (1), opposée à la zone de pied (7), ainsi que dans la zone située dans le sens de rotation de la pale de ventilateur et entre la nervure de raidissement (12) et l'arête longitudinale du corps de pale (1), située dans le sens de rotation.

6. Pale de ventilateur selon l'une quelconque des revendications 1 à 5,
**caractérisée en ce que** la forme de la partie d'insertion (3) et la forme du corps de pale (1) sont ajustées l'une à l'autre, de telle sorte que les arêtes de délimitation du corps de pale et de la partie d'insertion (3) se rencontrent dans la zone de pied (7), et les deux arêtes de délimitation (11a, 11c), situées face à face, dans la direction longitudinale de la partie d'insertion (3) et les arêtes de délimitation (11, 11b) correspondantes du corps de pale (1) sont ajustées l'une à l'autre de telle sorte qu'il se forme entre lesdites arêtes une zone de fente (14, 15) qui s'élargit en partant de la zone de pied (7).

7. Pale de ventilateur selon l'une quelconque des revendications 1 à 6,
**caractérisée en ce que** la partie d'insertion (3) a une longueur maximale (1) qui mesure 75 % à 80 % de la longueur maximale (L) du corps de pale (1).

8. Pale de ventilateur selon l'une quelconque des revendications 1 à 7,
**caractérisée en ce que** la partie d'insertion (3) a une largeur maximale (b) qui mesure 38 % à 53 % de la largeur maximale (B) du corps de pale (1).

9. Roue de ventilateur, formée par un moyeu (21) et par des pales de ventilateur fixées à des brides de fixation (22) réalisées sur ledit moyeu,
**caractérisée en ce que** les pales du ventilateur sont réalisées selon l'une quelconque des revendications 1 à 8 et les brides de fixation (22) sont réalisées en acier et sont assemblées par soudure au moyeu (21).

10. Roue de ventilateur selon la revendication 9,
**caractérisée en ce que** les brides de fixation (22) sont réalisées en tôle d'acier sous forme de pièces moulées ou pièces formées et pliées, et sont formées par une zone d'appui (27) plane et des ailes de renfort (29), coudées sur les deux côtés longitudinaux (28) opposés de ladite zone d'appui, la zone d'appui des brides de fixation (22) venant en appui contre la zone de fixation (4) de la partie d'insertion (3).

11. Roue de ventilateur, formée par un moyeu (21) et par des pales de ventilateur fixées à des brides de fixation (22) réalisées sur ledit moyeu,
**caractérisée en ce que** les pales du ventilateur sont réalisées selon l'une quelconque des revendications 1 à 8 et tant le moyeu (21) que les brides de fixation (22) sont réalisés en aluminium coulé sous pression et sont reliés entre eux d'un seul tenant.
